# EUROPÄISCHE PATENTANMELDUNG

(11) **EP 1 095 864 A1**
(43) Veröffentlichungstag der Anmeldung: **02.05.2001**
(21) Anmeldenummer: 00119644.3
(22) Anmeldetag: 08.09.2000
(51) Int. Cl.: B65D 5/42

(54) **Verpackungsschachtel**

(30) Priorität: 26.10.1999 DE 29918802 U; 09.06.2000 DE 20010391 U
(71) Anmelder: August Faller KG, 79183 Waldkirch (DE)
(72) Erfinder: Grünwald, Herbert, 79261 Gutach (DE); Heitele, Jürgen, 79183 Waldkirch (DE); Felber, Mathias, 79379 Müllheim (DE)
(74) Vertreter: KOHLER SCHMID + PARTNER

(57) **Zusammenfassung**

Eine Verpackungsschachtel (30) ist aus einem flach liegenden, faltbaren Zuschnitt aufrichtbar und zur Verpackung eines Gegenstands mit zugehöriger Packungsbeilage (6) vorgesehen. An dem flach liegenden Zuschnitt ist eine Tasche für die Packungsbeilage (6) ausgebildet, die mit einer Aufreißperforation (19,23) zur Entnahme der Packungsbeilage (6) versehen ist. Die einzelnen Arbeitsschritte, nämlich das Aufrichten der Verpackungsschachtel, das Beifügen und Entnehmen der Packungsbeilage und das Verpacken des Gegenstands können auf einfache Weise besser miteinander verknüpft werden.

## Beschreibung

### Stand der Technik

Die Erfindung betrifft eine Verpackungsschachtel, die aus einem flach liegenden, faltbaren Zuschnitt aufrichtbar und zur Verpackung eines Gegenstands mit zugehöriger Packungsbeilage vorgesehen ist

Eine Verpackungsschachtel der eingangs genannten Art ist beispielsweise durch das deutsche Gebrauchsmuster DE 297 08 543 U1 bekannt geworden.

In derartigen Verpackungsschachteln werden beispielsweise, aber nicht ausschließlich, Arzneimittel oder andere chemische Erzeugnisse aufgenommen. Den Arzneimitteln werden Packungsbeilagen, d.h. mehr oder weniger große Beipackzettel, beigegeben, die Angaben über die Beschaffenheit der Arzneimittel, Vorschriften zu deren Verwendung, Hinweise auf mögliche Gefahren und vieles mehr umfassen können.

Wenn die Packungsbeilagen lose innerhalb der Verpackungsschachtel angeordnet sind, können sie herausfallen. Vor allem bereitet es Schwierigkeiten, die Packungsbeilagen wieder ordnungsgemäß zusammen mit dem verpackten Gegenstand in der Verpackungsschachtel unterzubringen.

Gemäß der Lehre des oben genannten deutschen Gebrauchsmusters soll eine zusätzliche Kammer innerhalb der Verpackungsschachtel ausgebildet werden, um die Packungsbeilage unterzubringen. Diese Kammer ist zum verschließbaren Deckel der Verpackungsschachtel hin offen. Dies stellt nicht ausreichend sicher, dass die Packungsbeilage auch stets in der Verpackungsbeilage enthalten ist, weil sie herausfallen kann. Darüber hinaus ist die Kammer erst nach dem vollständigen Aufrichten der Verpackungsschachtel aus dem flachen Zuschnitt vorhanden, so dass die Packungsbeilage erst in einer vollständig aufgerichteten Verpackungsschachtel untergebracht werden kann. Es müssen flache Zuschnitte, Packungsbeilagen und zu verpackende Gegenstände getrennt bevorratet werden und nacheinander miteinander zusammen gefügt werden.

### Aufgabe der Erfindung

Der Erfindung liegt die Aufgabe zugrunde, eine Verpackungsschachtel zu schaffen, welche die einzelnen Arbeitsschritte, nämlich das Aufrichten der Verpackungsschachtel, das Beifügen und Entnehmen der Packungsbeilage und das Verpacken des Gegenstands, auf einfache Weise besser miteinander verknüpft.

### Gegenstand und Vorteile der Erfindung

Die vorgenannte Aufgabe wird erfindungsgemäß durch eine Verpackungsschachtel gelöst, an deren Zuschnitt eine Tasche für die Packungsbeilage ausgebildet ist, die bei aufgerichteter Verpackungsschachtel von Außen mit Hilfe der Aufreißperforation geöffnet werden kann. Der flach liegende Zuschnitt weist bereits eine Tasche oder ein Fach für die Packungsbeilage auf. Daher kann die Packungsbeilage schon bei der Produktion des Zuschnitts der Verpackungsschachtel in den Zuschnitt implementiert werden. Die implementierten Packungsbeilagen können zusammen mit flach liegenden, leicht stapelbaren Zuschnitten an den Hersteller des zu verpackenden Gegenstands ausgeliefert werden. Die Tasche für die Packungsbeilage verhindert ein Herausfallen.

Das Verarbeiten der Verpackungsschachtel ist auf gängigen Abpack-Maschinen ebenso ohne Einschränkung möglich wie ein manuelles Verarbeiten.

Bei einer bevorzugten Ausführungsform ist eine Klappe zum Öffnen und Wiederverschließen der Tasche ausgebildet. Die Tasche kann beliebig oft geöffnet und wieder verschlossen werden.

Wenn die Tasche zum Schachtelboden offen und zur Entnahmeöffnung einer aufgerichteten Verpackungsschachtel über einen Taschenboden verschlossen ist, kann eine implementierte Packungsbeilage bei geöffneter Verpackungsschachtel nicht herausfallen.

Bei einer weiteren bevorzugten Ausführungsform der Verpackungsschachtel ist die Tasche durch eine Taschenwand und eine Seitenwand der Verpackungsschachtel begrenzt. Es entsteht eine flache Tasche von 0,1 bis 6 mm Dicke (Tasche inklusive Packungsbeilage) die den Zuschnitt nur unwesentlich verdickt.

In weiterer Ausgestaltung der Erfindung ist die in der Tasche angeordnete Packungsbeilage mit Hilfe eines Klebepunktes lösbar befestigbar. Der Klebepunkt kann an einer Seitenwand der Verpackungsschachtel oder an der Taschenwand vorgesehen sein. Der Klebepunkt ermöglicht in Unterstützung der Haltefunktion der Tasche eine weitere Fixierung der Packungsbeilage.

Eine Fixierung einer oder mehrerer Taschenwände an dem Zuschnitt oder an der Verpackungsschachtel läßt sich erreichen, indem die Taschenwand über eine Klebelasche mit einer Seitenwand verbunden ist.

Ein Sichtfenster ermöglicht ein schnelles Erkennen, ob eine Packungsbeilage mit der Verpackungsschachtel verbunden ist.

### Zeichnung

Drei Ausführungsbeispiele erfindungsgemäßer Verpackungsschachteln sind in der schematischen Zeichnung in perspektivischer Ansicht dargestellt und werden in der nachfolgenden Beschreibung erläutert. Es zeigt:
- Fig. 1: eine erste Verpackungsschachtel im geöffneten Zustand;
- Fig. 2: eine zweite Verpackungsschachtel im geöffneten Zustand;
- Fig. 3: eine dritte Verpackungsschachtel im vollständig geöffneten Zustand;
- Fig. 4: die Verpackungsschachtel nach Fig. 3 im teilweise geöffneten Zustand;
- Fig. 5: die Verpackungsschachtel nach Fig. 3 bzw. 4 im geschlossenen Zustand.

### Beschreibung der Ausführungsbeispiele

Aus der **Fig.1** ist ersichtlich, dass eine Verpackungsschachtel **1** aus einem flachen, faltbaren Zuschnitt aufgerichtet ist und vier Seitenwände **2** bis **5** aufweist. Die Verpackungsschachtel **1** ist zur Aufnahme eines oder mehrerer in der Figur nicht gezeigter Gegenstände und zur Aufnahme eines flach zusammengefalteten Beipackzettels als Packungsbeilage **6** vorgesehen. An der Verpackungsschachtel **1** ist ein Schachtelboden ausgebildet, der aus zwei miteinander verbundenen Bodenteilen **7** und **8** besteht. Zum Öffnen und Schließen der Verpackungsschachtel **1** befinden sich an der Verpackungsschachtel **1** schwenkbar angeordnete Deckelteile **9** und **10** und eine Deckelklappe **11** mit einem Klappenrand **12**, der parallel zur Seitenwand **2** in Richtung Boden der Verpackungsschachtel **1** ein- oder herausgeschoben werden kann.

Die Packungsbeilage **6** ist in eine Tasche eingefügt, die aus der Seitenwand **2** und einer Taschenwand **13** gebildet ist. Die entstandene Tasche oder das entstandene Fach ist konstruktiv so gestaltet, dass Packungsbeilagen **6** mit Dicken von 0,1 bis **4** mm eingelegt werden können Die Taschenwand **13** ist mit der Seitenwand **2** über einen Falz **14** verbunden und in Richtung Boden der Verpackungsschachtel **1** zurückgeschlagen, so dass die Taschenwand **13** über der Seitenwand **2** angeordnet ist und ein Hohlraum für die Packungsbeilage **6** entsteht. Der Falz **14** bildet gleichzeitig einen Taschenboden. Die Taschenwand **13** kann unterschiedliche Größen besitzen und sich auch bis zum Boden der Verpackungsschachtel **1** erstrecken. Seitliche Aussparungen **15** und **16** der Taschenwand **13** bieten Freiräume für die Falze **17** zwischen den Seitenwänden **2** und **4** bzw. den Seitenwänden **2** und **3**. Die Taschenwand **13** ist im zurückgeschlagenen Zustand, wie in der Figur gezeigt, mit Hilfe einer Kleblasch**e 18** an der Seitenwand **5** und an der Seitenwand **2** (in der Figur verdeckt und daher nicht sichtbar) befestigt. Die Klebelasche **18** ist über Stege **18'** mit der Taschenwand **13** verbunden. Zwischen den Stegen **18'** befindet sich eine Aussparung.

Eine Aufreißperforation **19** ist sowohl in der Taschenwand **13** als auch in der Seitenwand **2** ausgebildet. Die Perforationslinie in der Seitenwand **2** ist in der Figur nicht sichtbar. Die Packungsbeilage **6** ist über einen ersten Klebepunkt **20** mit der Seitenwand **2** lösbar verbunden und gegen ein unbeabsichtigtes Verrutschen gesichert. Über einen weiteren zweiten Klebepunkt **21** ist ein Randbereich der Packungsbeilage **6** in dem durch die Perforationslinien in der Taschenwand **13** und in der Seitenwand **2** begrenzten Taschenbereich lösbar fixiert. Daher kann dieser Taschenbereich als Griffelement von einer Person gegriffen und abgetrennt werden, so dass die Packungsbeilage **6** aus der Tasche herausgezogen werden kann. Die somit geschaffene, von außen zugängliche Öffnung der Tasche erlaubt es, die Packungsbeilage **6** beispielsweise nach der Lektüre auch wieder in die Tasche einzuschieben. Die Entnahme und das erneute Einfügen der Packungsbeilage **6** wird erleichtert, wenn der Falz **14** zusätzlich perforiert ist und zumindest teilweise aufgerissen werden kann.

Eine alternative Ausbildung einer Verpackungsschachtel 22 ist in der **Fig. 2** dargestellt. Die Verpackungsschachtel **22** ist in ähnlicher Weise wie diejenige gemäß Fig. 1 als Faltschachtel ausgebildet, aus einem flach liegenden Zuschnitt aufgerichtet und innenseitig mit einer Tasche zur Aufnahme einer Packungsbeilage versehen. Im Unterschied zur Verpackungsschachtel 1 ist eine Aufreißperforation **23** nicht im Randbereich **24** der Entnahmeöffnung der Verpackungsschachtel **22** vorgesehen, sondern an der Seitenwand (Frontseite) **25** der Verpackungsschachtel **22**. Die Aufreißperforation **23** begrenzt eine Lasche **26**, welche die Tasche zur Aufnahme der Packungsbeilage verschließt. Laschenenden **27** stehen beidseitig über den Rand **28** der Seitenwand **25** vor, so dass die Aufreißperforation **23** einfach betätigt werden kann, um die Lasche **26** vollständig abzutrennen. Nach Entfernen der Lasche **26** ist die Tasche für die Packungsbeilage von der Seitenwand **25** her offen zugänglich ist, um die Packungsbeilage entnehmen zu können.

Auch bei der weiteren in der **Fig. 3** gezeigten Verpackungsschachtel **30** ist an der Innenseite der Verpackungsschachtel **30** eine Taschenwand **31** mittels Klebelaschen **32** befestigt. Zwischen der Taschenwand **31** und der Seitenwand **33** ist eine Packungsbeilage **34** eingeklemmt, die nach Bedarf herausgenommen und wieder zurückgesteckt werden kann. Die Verpackungsschachtel **30** läßt sich mit Hilfe der Deckelklappe **35**, einem mit der Deckelklappe **35** verbundenen Klappenrand **36** und weiteren Deckelteilen **37** und **38** öffnen.

Der Klappenrand **36** kann unabhängig von der restlichen Deckelklappe **35** derart nach oben geklappt werden, dass die Packungsbeilage **34** aus der Verpackungsbeilage **30** entnommen werden kann. Die Entnahmeöffnung für die Packungsbeilage **34** der Verpackungsschachtel **30** ist wiederverschließbar, wie die **Fign. 4** und **5** demonstrieren. Weiterhin ist den Fign. 4 und 5 auch entnehmbar, dass ein Sichtfenster **39** bei verschlossener Verpackungsschachtel frei bleibt, um zu erkennen, dass eine Packungsbeilage in der entsprechenden Tasche der Verpackungsschachtel enthalten ist. Über das Sichtfenster kann beispielsweise auch ein auf der Packungsbeilage aufgedruckter Code gelesen werden.

### BEZUGSZEICHENLISTE

- 1: Verpackungsschachtel
- 2: Seitenwand
- 3: Seitenwand
- 4: Seitenwand
- 5: Seitenwand
- 6: Packungsbeilage
- 7: Bodenteil
- 8: Bodenteil
- 9: Deckelteil
- 10: Deckelteil
- 11: Deckelklappe
- 12: Klappenrand
- 13: Taschenwand
- 14: Falz
- 15: Aussparung
- 16: Aussparung
- 17: Falz
- 18: Klebelasche
- 19: Aufreißperforation
- 20: Klebepunkt
- 21: Klebepunkt
- 22: Verpackungsschachtel
- 23: Aufreißperforation
- 24: Randbereich
- 25: Seitenwand
- 26: Lasche
- 27: Laschenenden
- 28: Rand der Seitenwand 25
- 30: Verpackungsschachtel
- 31: Taschenwand
- 32: Klebelasche
- 33: Seitenwand
- 34: Packungsbeilage
- 35: Deckelklappe
- 36: Klappenrand
- 37: Deckelteil
- 38: Deckelteil
- 39: Sichtfenster

## Patentansprüche

1. Verpackungsschachtel (30), die aus einem flach liegenden, faltbaren Zuschnitt aufrichtbar und zur Verpackung eines Gegenstands mit zugehöriger Packungsbeilage (34) vorgesehen ist, **dadurch gekennzeichnet**, dass an dem flach liegenden Zuschnitt eine Tasche für die Packungsbeilage (6) ausgebildet ist, die mit einer Aufreißperforation (19, 23) zur Entnahme der Packungsbeilage (6) versehen ist.

2. Verpackungsschachtel nach Anspruch 1, **dadurch gekennzeichnet,** dass die Tasche bei aufgerichteter Verpackungsschachtel (30) über eine Klappe (35) von Außen geöffnet und wieder verschlossen werden kann.

3. Verpackungsschachtel nach Anspruch 1 oder 2, **dadurch gekennzeichnet,** dass die Tasche zum Schachtelboden (7, 8) offen und zur Entnahmeöffnung einer aufgerichteten Verpackungsschachtel (1, 22) über einen Taschenboden (14) verschlossen ist.

4. Verpackungsschachtel nach einem oder mehreren der vorhergehenden Ansprüche, **dadurch gekennzeichnet,** dass die Tasche durch eine Taschenwand (31) und eine Seitenwand (33) der Verpackungsschachtel (30) begrenzt ist.

5. Verpackungsschachtel nach Anspruch 4, **dadurch gekennzeichnet,** dass die Taschenwand (13) über eine Klebelasche (18) mit der Seitenwand (3, 5) verbunden ist

6. Verpackungsschachtel nach einem oder mehreren der vorhergehenden Ansprüche, **dadurch gekennzeichnet,** dass die in der Tasche angeordnete Packungsbeilage (34) mit Hilfe eines Klebepunktes lösbar befestigbar ist.

7. Verpackungsschachtel nach einem oder mehreren der vorhergehenden Ansprüche, **dadurch gekennzeichnet,** dass ein Sichtfenster (39) für die Packungsbeilage (34) vorgesehen ist.

8. Verpackungsschachtel nach einem oder mehreren der vorhergehenden Ansprüche 4 bis 7, **dadurch gekennzeichnet,** dass die Aufreißperforation (19, 23) an der Taschenwand (13) und/oder am Falz (14) und/oder an der Seitenwand (2, 25) ausgebildet ist.
